# DEMANDE DE BREVET EUROPEEN

(11) **EP 0 115 257 A1**
(43) Date de publication de la demande: **08.08.1984**
(21) Numéro de dépôt: 83830259.4
(22) Date de dépôt: 07.12.1983
(51) Int. Cl.: F01B 7/20, F01L 5/04, F01L 5/22, F02B 75/30

(54) **Moteur à carburation volumétrique avec pistons intubés et soupapes à glissement**

(30) Priorité: 31.12.1982 IT 9588
(71) Demandeur: Bertocci, Mario, I-50123 Firenze (IT)
(72) Inventeur: Bertocci, Mario, I-50123 Firenze (IT)
(74) Mandataire: Martini, Lazzaro

(57) **Abrégé**

@ Un moteur à carburation volumétrique avec deux pistons (2-7) pour chaque cylindre et en culasse des soupapes (14) à glissement; les deux pistons (2-7) à l'intérieur du cylindre sont intubés l'un (7) dans l'autre (2), et le piston (7) interne, qui se déplace dans le même sens que le piston (2) externe, a une course double de celle de celui-ci (7) et leur PMS (piont mort supérieur) coincident. Dans les phases d'aspiration et de détente après la combustion, la cylindrée disponible est supérieure a celle d'un cylindre similaire à piston unique et ceci permet, respectivement, d'utiliser une charge majeure pour un rapport de compression supérieur et de recueillir une plus grande force de détente des produits de la combustion.

## Description

L.'invention concerne un moteur à carburation volumétrique avec pistons intubés et soupapes à glissement.

On sait que les moteurs à carburation volumétrique à effet simple connus de nos jours utilisent un seul piston pour chaque cylindre, de sorte que la charge qui peut être aspirée à la pression atmosphé rique et le rapport de compression qui en résulte soient définis par la cylindrée engendrée par le piston durant sa course d'aspiration et, de méme, la force de détente recueillie après la combustion est limitée par la course du piston.

Le but principal de la présente invention consiste à améliorer le rendement d'un moteur à carburation volumétrique à effet simple.

On est parvenu à ce résultat, conformément à l'invention, de la manière suivante: en augmentant, à parité d'alésage et de course du piston, la cylindrée disponibile en créant, dans le corps du piston principal, une chambre supplémentaire dont la cylindrée est istantanément définie par un piston sup plémentaire, se déplaçant selon un mouvement recti ligne alternatif, en coordination avec le mouvement du piston principal; et en même temps, en augmentant l'ouverture pour le passage de la charge et des gaz brùlés en utilisant des soupapes à glisse-Les avantages obtenus gràce à la présente invention consistent essentiellement en ce que la cylindrée disponibile peut être sensiblement accrue (15-20%); que le rapport de compression peut être notablement accru(15-20%);que la puissance et la force recueillie sont supérieures; que la vitesse peut être réduite à parité de puissance, avec réduction de la consommation de carburant; que les soupapes sont à amplitude rapide, sans heurt, silencieuses et que leur mouvement dépend de l'arbre-moteur par l'inter médiaire d'une courroie dentée; que les conduits d'admission et d' échappemnt des gaz brùles sont courts.

Dans ce qui suit, l'invention est exposée plus en détail à l'aide de dessins représentant seulement un mode d'exécution.

Dans la PLANCHE 1 la FIG. 1 représente la coupe verticale suivant l'arbre-moteur de l'àme d'un cylindre avec sa culasse pour un moteur réalisé suivant l'invention; dans la PLANCHE 2 la FIG. 2 représente la coupe AA de la FIG. 1; la FIG. 3 représente la coupe BB de la FIG. 1.

Réduit à sa structure essentielle et en se référant aux dessis ci-joints, un moteur à carburation volumétrique avec pistons intubés et soupapes à glissement conforme à l'invention est constitué:
- d'un ou plusieurs cylindres dans l'àme (1) duquel ou desquels glisse un premier piston (2) dont la cu lasse (20) est munie d'une percée (21) centrale dans laquelle est insérée une àme (24) de longueur identique à celle du piston (2) et concentrique au conduit (22) avec lequel elle définit une gorge annulaire(3); deux tourrilons (4) en ligne, fixés audit conduit (22) permettent l'articulation du pied de deux premièrs bielles (5) symétriques et avec la culasse articulée à deux premières manivelles (61) de l'arbre-moteur (6). A l'interieur de la dite àme (24) glisse un second piston (7) dont le tourillon (8) permet l'articulation d'une troisième bielle (9) centrale et dont la culasse est articulée sur une troisième manivelle (62) de l'arbre-mo teur (6): cette troisième manivelle (61) a une Ion gueur double de celle des premières manivelles (61) de sorte que la course du second piston (7) à l'in térieur de l'àme (24) soit identique à la course du premier piston (2) dans l'àme (1) et soit en outre orientée par rapport à l'axe de l'arbre-moteur (6) comme les autres manivelles afin de permettre aux culasse desdits pistons (2-7) d'étre dans le même plan au PMS.
- D'une culasse (10) avec la chambre de combustion (11)et les conduits(12-13),respectivement d'amdmis- sion et d'échappement, qui sont interceptés par deux soupapes (14) cylindriques avec segment, de type à glissement, en deux chemises (15) correspondantes horizontales et parallèles, et en outre asservies à un arbre (16) avec des excentriques (17) placé en tête du moteur et dont la rotation dépend de l'arbre-moteur (6) par l'intermédiaire d'une courroie dentée (19): lesdits excentriques (17) ont la partie active du profil particulièrement pointue pour permettre une course rapide d'ouverture des soupapes (14); la course de fermeture est assurée par un ressort (18) de rappel.

Le fonctionnement est le suivant. Dans la phase d' aspiration, pendant que le piston principal (2) descend et engendre le volume de la chambre (20), le piston secondaire (7) descend et engendre le volume de la chambre (70)qui constitue la cylindrée supplémentaire; dans la phase de compression, les deux pistons (2-7) remontent jusqu'à leur commun PMS; dans la phase de détente, les pistons redescen dent jusqu'à leurs respectifs PMI(points morts infé rieurs) et, étant donné que le piston (7) effectue une course plus longue que le pistons (2), il permet de recueillir une force de détente des gaz brùlés supplémentaire; dans la phase d'échappement, lex deux pistons remontent jusqu'à leur commun PMS.

## Revendications

1) Un moteur à carburation volumétrique caractérisé par le fait que, pour chaque cylindre, il comprend deux pistons (2-7) intubés de manière telle que dans les phases d'aspiration et de deténte suite à la combustion, le second piston(7) engendre une cylindrée (70) supplémentaire à la cylindrée (20) engendrée par le premier piston (2) et que, en combinaison, il comprend deux soupapes (14)en culas se, de type à glissement.

2) Un moteur à carburation volumétrique selon la revendication 1) caractérisé par le fait que le second (7) desdits pistons (2-7) glisse dans une àme (24) fixée dans l'axe du premier piston (2).

3) Un moteur a carburation volumétrique selon la revendication 1) caractérisé per le fait que le second piston (7) sus-mentionné effectue une course double par rapport à celle du premier piston (2).

4) Un moteur à carburation volumétrique selon la revendication 1) caractérisé par le fait que les deux pistons (2-7) sus-mentionnés ont le même PMS.

5) Un moteur à carburation volumétrique selon la revendication 1) caractérisé per le fait que sur le premier (2) des deux pistons(2-7) sus-mentionnés sont articulées deux bielles (5) disposées symétriquement par rapport à la bielle (9) du second pistons (7).

6) Un moteur à carburation volumétrique selon la revendication 1) caractérisé per le fait que les soupapes (14) sus-mentionnées ont un corps cylindri que pourvu de segments étanches et glissant dans des chemises correspondantes(15)horizontales, paral lèles entre elles et situées dans la même plan.

7) Un moteur à carburation volumétrique selon la revendication 1) caractérisé par le fait que l'ouverture desdites soupapes (14) est commandée per un arbre (16) avec des excentriques (17), placé en tête du moteur et dont le mouvement dépend de l' arbre-moteur (6) par l'intermédiaire d'un courroie (19) dentée.

8) Un moteur à carburation volumétrique selon la revendication 1)caractérisé par le fait que lesdits excentriques (17) ont la partie active du profil fort pointue, de manière à permettre une course rapide d'ouverture des soupapes (14), leur course de fermeture étant obtenue au moyen d'un ressort (18) de rappel.
